# EUROPÄISCHE PATENTSCHRIFT

(11) **EP 0 529 390 B1**
(45) Veröffentlichungstag und Bekanntmachung des Hinweises auf die Patenterteilung: **08.01.1997**
(21) Anmeldenummer: 92113613.1
(22) Anmeldetag: 10.08.1992
(51) Int. Cl.: G04C 3/14

(54) **Stellungsdetektions- und -Korrektureinrichtung**
Means for detecting gear position and means for correction
Dispositif de détection de la position du rouage avec de correction

(30) Priorität: 29.08.1991 DE 4128752
(43) Veröffentlichungstag der Anmeldung: 03.03.1993
(73) Patentinhaber: JUNGHANS UHREN GMBH, 78713 Schramberg (DE)
(72) Erfinder: Allgaier, Jürgen, W-7233 Lauterbach (DE); Ganter, Wolfgang, W-7230 Schramberg (DE); Maurer, Roland, W-7233 Lauterbach (DE)
(74) Vertreter: Hofmann, Gerhard, Dipl.-Ing. Patentassessor

(56) Entgegenhaltungen:
- DE-A- 3 828 810
- FR-A- 2 639 727

## Beschreibung

Die Erfindung betrifft eine Einrichtung gemäß dem Oberbegriff des Anspruches 1.

Eine derartige Einrichtung ist aus der DE 38 28 810 bekannt. Sie besteht im wesentlichen aus einer Reflexlichtschranke mit rotierendem Blendenscheibensystem vor einem rotierenden, sich über unterschiedliche Bogenlängen erstreckenden Spiegelmuster. Das Blendenscheibensystem weist einstrahlungsseitig eine unterbrochene Verspiegelung auf dem Stundenrad eines Zeigerwerks auf, das mit seinem als Lochblende ausgestalteten Zwischenrad im Strahlenweg der Lichtschranke zusammenwirkt. Für eindeutige Winkelstellungs-Detektionsergebnisse ist vor der Minutenrad-Verspiegelung noch eine Blendenscheibenkombination angeordnet, die aus dem Sekundenrad und seinem Zwischenrad besteht. Die Lichtschrankenauswertung der unterschiedlichen Abschattungs- und Durchgangs-Stellungen der Blendenöffnungen im Strahlenweg ist allerdings apparativ recht aufwendig und bedingt einen vergleichsweise großen Zeitaufwand für das Einschwenken aller mit den Rädern getrieblich oder drehstarr verbundener Zeiger in eine definierte Referenzstellung, aus der heraus in die Winkelstellung für die aktuelle Zeiger-Zeitanzeige vor der Skala einer Funkuhr der Art, wie sie in der US 4,645,357 näher beschrieben ist, weitergeschaltet werden kann. Die Realisierung einer Lichtschranke im Räderbereich des Werkes ermöglicht es zwar, auf eine visuell störende direkte optronische Zeigerwinkelstellungsabfrage im Zifferblatt der Uhr zu verzichten; aber das gattungsbildende Lochblendensystem ist durchaus noch nicht optimal in Hinblick auf den Werkaufbau und den Aufwand für die Motorsteuerungen.

In Erkenntnis dieser Gegebenheiten liegt der Erfindung die Aufgabe zugrunde, eine Einrichtung gattungsgemäßer Art derart auszugestalten, daß sich eine einfachere Positionsabfrage und Überführung der Anzeigeorgane in eine vorgegebene Anzeigestellung, insbesondere in eine Referenzstellung, realisieren läßt.

Diese Aufgabe ist erfindungsgemäß im wesentlichen dadurch gelöst, daß die gattungsgemäße Einrichtung gemäß dem Kennzeichnungsteil des Anspruches 1 ausgestaltet ist.

Nach dieser Lösung ist das einstrahlungsseitig (bis auf die Blendenöffnung) verspiegelte Rad das Stundenrad des Zeigerwerks. Dieses Stundenrad liegt als erstes im Strahlungswege und ist unabhängig von den Rädern für die anderen Anzeigeorgane, vorzugsweise über einen eigenen Motor, bewegbar. Als rückwärtiger Reflektor ist im Strahlungsweg ein beweglicher (oder hinter einer beweglichen Lochblende feststehender) Umlenkspiegel vorgesehen. Dazwischen sind hinter dem Stundenrad koaxial das Minutenrad und das Sekundenrad angeordnet, so daß insoweit auf den bewährten, preisgünstigen Aufbau eines Standard-Zeigerwerks zurückgegriffen werden kann. Die hintere Spiegelfunktion für die Strahlweg-Umlenkung wird vom Kleinbodenrad hinter dem Zwischenrad wahrgenommen, die beide exzentrisch bezüglich der Zeigerwellenachsen gelagert sind, um auch insoweit den bewährten montagefreundlichen Standard-Aufbau eines Uhren-Räderwerks beibehalten zu können. Im Falle von zwei unabhängig voneinander im Eilgang, und nach der Zeigerstellungs-Korrektur dann über eine elektronische Kopplung zeithaltend, ansteuerbaren Antriebsmotoren wirkt einer mit seinem Rotor-Ritzel über das Zwischenrad auf das Sekundenrad sowie weiterhin über die getriebliche Kopplung des Kleinbodenrades auf das Minutenrad; während für den Antrieb der Stundenanzeige ein eigener Motor mit einer Untersetzung vorgesehen ist, die nicht in den Strahlenweg eingreift.

Wenn es sich bei den Antriebsmotoren gemäß der heute allgemein anzutreffenden Technik elektromechanischer Uhrwerke um bipolare Schrittmotoren handelt, werden diese zweckmäßigerweise zu Betriebsbeginn zunächst beide mit einem Impuls der zufällig gegebenen Polarität beaufschlagt, damit sie bei der danach folgenden Ansteuerung mit umgekehrter Polarität einheitlich reagieren, wenn dann das Strahlschranken-Blendensystem definiert verstellt werden soll, um aus einer zufällig gegebenen, noch nicht eindeutigen Reflexsituation heraus in eine eindeutige Referenzstellung einfahren zu können. Denn das Vorhandensein eines Reflexsignales kann zunächst daher rühren, daß der Strahlenweg bis zum rückwärtigen Spiegel durch alle Lochblenden hindurch freigegeben ist; es kann aber auch daher rühren, daß die eingangsseitige Verspiegelung des vordersten Rades im Strahlenweg liegt, das vorderste Rad also (bei beliebiger Stellung der dahinterliegenden Lochblenden) nicht in Referenzstellung steht. Wenn das Reflexsignal nicht von der Eingangsverspiegelung, sondern vom rückwärtigen Spiegel herrühren sollte, dann müßte es verschwinden, wenn die hinteren Blendenscheiben aus der Momentanstellung herausbewegt werden. Dafür wird deshalb vorübergehend deren Getriebe bewegt. Wenn das aber noch nicht zur Unterbrechung des Reflexsignales führt, dann kann dieses nur noch daher rühren, daß der Strahlenweg bereits an der Eingangsverspiegelung reflektiert wird. Es wird deshalb dann deren Blendenscheibe für Verstellung bis zur Unterbrechung der Eingangsverspiegelung angetrieben. So ist die Referenzstellung der Stundenblende und des daran gekoppelten Anzeigemittels (beispielsweise eines Stundenzeigers) erreichbar. Bei nun verschwundenem Reflexsignal werden daraufhin die anderen Lochblenden wieder bewegt, bis sie ihre Löcher fluchten lassen mit der Lochunterbrechung in der Eingangsverspiegelung, so daß der Strahlenweg jetzt über den rückwärtigen Spiegel durchgängig ist und das Reflexsignal an der Schranke wieder erscheint. Damit sind auch die weiteren Anzeigemittel (Minuten- und Sekundenzeiger) in die Referenzstellung eingeschwenkt, aus der heraus nun in die der absolut gegebenen Zeit entsprechende Anzeigenstellung eingefahren werden kann, wie als solches bei Funkuhren bekannt.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung eines in der Zeichnung unter Beschränkung auf das Wesentliche aber angenähert maßstabsgerecht skizzierten bevorzugten Realisierungsbeispiels zur erfindungsgemäßen Lösung. Es zeigt:
- Fig. 1,: in abgebrochener Längsschnitt-Darstellung durch die Zeigerwellen-Achse und einen zweier unabhängig voneinander ansteuerbarer Motore, die Integration der erfindungsgemäßen Detektionseinrichtung in ein mit einer Zeigeranzeige ausgestattetes Funkuhrwerk,
- Fig. 2: zur Erläuterung der Funktion der Detektionseinrichtung nach Fig. 1 eine abstrahierte Darstellung der getrieblichen Kopplung von Lochscheiben, dargestellt durch Räder des Werkes nach Fig. 1, und
- Fig. 3: nach Art eines Ablaufdiagrammes die wechselweise Ansteuerung der beiden Motoren zum Auffinden der Anzeige-Referenzstellung nach Inbetriebnahme der Uhr.

Das in abgebrochener Längsschnitt-Darstellung durch seine Zeigerwellen-Achse 10 skizzierte Werk 11 für eine Funkuhr 12 mit Zeiger-Zeitanzeige haltert in einer Trägerplatte 13 eine Sekundenzeigerwelle 14, die drehstarr mit einem dahinter angeordneten Sekundenrad 15 verbunden ist. Dieses wird, wie als solches aus der Technologie der schrittmotor-betriebenen Quarzuhr-Räderwerke bekannt, über ein Zwischenrad 16 kontinuierlich oder vorzugsweise diskontinuierlich von einem hier sogenannten Sekunden-Motor 17 angetrieben, von dem in der Schnittebene der Fig. 1 der vom Stator 19 umfaßte Rotor 20 liegt. Konzentrisch mit dem Sekundenrad 15 werden der Trägerplatte 13 gegenüber, zwischen dieser und einer frontseitig das Werk 11 begrenzenden Leiterplatte 21, das Minutenrad 22 mit Minutenzeigerwelle 23 und das Stundenrad 24 mit Stundenzeigerwelle 25 gehaltert. Während das Minutenrad 22 vom Sekundenrad 15 über ein exzentrisch zuhinterst im Werk 11 gelegenes Kleinbodenrad 28 angetrieben wird, verfügt das Stundenrad 24 zur Vermeidung einer Getriebeumschaltung über einen eigenen Motor 26 (Fig. 2). Aus Gründen der Drehmomentenbilanz ist ihm zweckmäßigerweise ein Untersetzungsgetriebe 27 nachgeschaltet, so daß der Stundenzeiger beispielsweise mit der Schrittfolge von 1/60 Hz (d.h. ein Schritt pro Minute) weiterbewegt wird.

Die Leiterplatte 21 trägt insbesondere die Funkuhrenschaltung 29 zum Empfang und zur Dekodierung absoluter Zeitinformationen, eine Steuerschaltung 30 für zeithaltenden und erforderlichenfalls auch für korrigierenden Antrieb des Werkes 11 sowie eine im sichtbaren oder unsichtbaren Spektralbereich arbeitende Reflex-Schranke 31 mit Sendeteil 32 und Empfangsteil 33 für die Zeigerstellungs-Detektion, einschließlich der Verdrahtung zwischen diesen elektrischen Funktionskomponenten. Der Strahlenweg 34 durchquert mehrere Lochblenden, von denen ein Trägerloch 13' in der Trägerplatte 13 ausgebildet, also gerätefest angeordnet ist. Das rückwärtige Loch 28' hat die Funktion einer Umkehr im Strahlenweg 34 und ist deshalb in der zeichnische dargestellten Durchgangsposition der Lochblenden von einem Spiegel 35 hinterlegt, der (vgl. Fig. 2) auch dahinter gerätefest an der Werk-Rückwand 36 angeordnet sein kann. Aufgrund dieser Funktion kann der Umkehr-Spiegel 35 aber auch auf der Vorderseite der rückwärigen Scheibe 28.2' gehaltert sein (und damit die Ausbildung eines rückwärtigen Loches 28' erübrigen), wie in Fig. 1 angegeben. Die den Sende-Empfangsteilen 32/33 der Schranke 31 am nächsten gelegene, vordere Scheibe 24'' ist zumindest über eine Kreisring-Breite im Strahlenweg 34 mit einer Verspiegelung 37 ausgestattet, jedoch unterbrochen durch ein Loch 24'. Die drei im Weg 34 dahinter angeordneten beweglichen Lochblenden-Scheiben 22'', 15'' und 16'' sind lediglich mit Blendendurchgangs-Löchern 22', 15' und 16' ausgestattet.

In einer einzigen nach jeweils zwei Umläufen des Minutenrades 22 sich wiederholenden Relativstellung, der sogenannten Referenzstellung, fluchten alle Löcher 24'-22'-15'-16'-28' (letzteres ersetzbar durch den davorliegenden Spiegel 35), um einen ununterbrochenen Stahlenweg 34 zwischen Sendeteil 32 und Empfangsteil 33 der Reflex-Schranke 31 darzustellen. Für diesen Fall liefert die Schranke 31 ein Reflexsignal 38 an die Steuerschaltung 30. Dieses erscheint allerdings auch dann, wenn die vordere, einstrahlseitig verspiegelte Scheibe 24'' irgendeine andere Stellung als in der Zeichnung dargestellt, einnimmt, weil dann unabhängig davon, ob der Strahlenweg 34 tatsächlich voll durchlässig ist, stets an der vorderen Verspiegelung 37 ein Reflex auftritt. Nur dann erscheint kein Reflexsignal 38, wenn die Unterbrechung in dieser Verspiegelung 37, also das vordere Loch 24', vor der Schranke 31 steht und dahinter wenigstens eine der weiteren Scheiben so verschoben ist, daß der Strahlenweg 34 zum rückwärtigen Spiegel 35 unterbrochen ist.

Wenn es sich, wie bei elektrometachnischen Uhren heute allgemein üblich, bei den Motoren 17, 26 um bipolare Schrittmotore handelt, die mit Impulsen abwechselnder Impulspolarität angetrieben werden, dann müßte eigentlich ein Rotorstellungsdetektor vorgesehen sein, der bei Inbetriebnahme der Uhr 12 (beispielsweise durch Einlegen einer Batterie 39) die Treiberschaltung 40 so voreinstellt, daß der erste abzugebende Antriebspuls 41 auch jeweils die Polarität aufweist, die bei der momentanen Rotorstellung ein Drehmoment hervorruft. Der Einsatz einer solchen Detektorschaltung wäre aber zu aufwendig in Hinblick auf die Preisanforderungen an eine Konsumuhr. Dieser Aufwand wird hier nun dadurch umgangen, daß mit der Inbetriebnahme der Uhr 12 zunächst einmal über einen Einzelpulsgeber 44 ein Einschaltimpuls 42 für einen einzigen Antriebspuls 41 momentan beliebig anstehender Polarität auf die Motoren 17, 26 mit ihrer zufällig gerade gegebenen Rotorstellung ausgelöst wird. Wenn diese Polaritätszuordnung ein Drehmoment aufbaut, wird der Rotor um einen Schritt (Halbdrehung) weitergedreht, also in die Stellung, in der diese Polarität des Antriebspulses 41 kein Drehmoment aufbauen würde. Wenn dagegen bei einem Motor 17 oder 26 die Polarität dieses ersten Antriebspulses 41 noch kein Drehmoment aufbaut, steht der Rotor bereits in jener angestrebten Stellung und wird nicht gedreht, bleibt also in dieser Stellung stehen. Der nächste Impuls umgekehrter Polarität führt bei diesen Rotorstellungen dann auf jeden Fall zum Weiterschalten um einen Schritt. So ist durch den einen eingangs ausgelösten Einschaltimpuls 42 sichergestellt, daß danach dann beide Motore 17, 26 die gleiche Ausgangsstellung in bezug auf die Ansteuerpolarität haben und somit bei der späteren Ansteuerung aus den Treiberschaltungen 40 gleiches Schaltverhalten zeigen.

Sollte nun der Durchgang des Strahlenweges 34 durch die Momentanstellung der Räder 15, 16, 22, 24, 28 zufällig gegeben sein, dann erscheint bereits das Reflexsignal 38, ohne daß daraus erkennbar wäre, ob es auf einem Reflex an der vorderen Verspiegelung 37 oder am rückwärtigen Spiegel 35 beruht. Das Blendensystem ist deshalb zunächst so zu verstellen, daß mangels eines durchgehenden Strahlenweges 34 kein Reflexsignal 38 auftritt. Das Reflexsignal 38 steuert deshalb den Treiber 40 für den Sekunden-Motor 17 an, mit einer gegenüber dem zuvor erwähnten Antriebspuls 41 nun umgekehrten Polarität, so daß der Motor 17 aus der gegebenen Stellung heraus einen Schritt ausführt und dadurch die Zwischenrad-Scheibe 16'' um mindestens den von ihrem Loch 16' eingenommenen Bogenweg verlagert.

Steht zufällig gerade die Unterbrechung der Eingangs-Verspiegelung 37 mit dem Stundenscheiben-Loch 24' im Strahlenweg 34, dann wird der Stundenmotor 26 noch um die Lochweite weitergeschaltet, so daß die Eingangsverspiegelung 37 wieder ein Reflexsignal 38 hervorruft, wie in der Mitte des Signalfuß-Diagrammes gemäß Fig. 3 (unter Übernahme der Bezugsziffern aus Fig. 2) angegeben.

Vom nun wieder erschienenen Reflexsignal 38 wird die Momentanstellung eines Stunden-Stellungsdetektors 46 abgefragt, der bevorzugt die von einer Referenzstellung aus akkumulierten Fortschaltschritte des Motors 26 zählt, um einen aufwendigeren absoluter Winkelkodierer für die Stundenscheibe 24 zu vermeiden. Über eine Abfragestufe 47 wird der Motor 26 solange angesteuert, bis ein voller Stundenzeiger-Umlauf abgezählt ist, um daraufhin mittels eines Reset-Signales 48 den Detektor 46 auf Null rückzusetzen, und das bisherige Spiel der Abfrage und Weiterschaltung wiederholt sich, wie durch die Schleife links der Mitte in Fig. 3 nach oben veranschaulicht. Nun erbringt, aufgrund der vorangegangenen Rücksetzung, die Abfrage als Stunden-Stellungsdetektors 46 zwangsläufig zunächst wieder Momentanwerte unter der Referenzstellung, die bevorzugt (wie in Fig. 3 berücksichtigt) die 12-Uhr-Stellung des Stundenzeigers auf einem zwölfstündigen Zifferblatt ist. Der Stunden-Motor 26 wird weitergeschaltet, bis das Reflexsignal 38 verschwindet, um erneut ein Stunden-Resetsignal 48' abzugeben. Sodann wird der Stundenmotor 26 noch solange weiterbetrieben, bis sein Stellungsdetektor 46 eine vorgegebene Anzahl von x Fortschaltschritten ausweist, die etwa die Mitte der Unterbrechung in der vorderen Verspiegelung 37 repräsentiert und somit sicherstellt, daß der Strahlenweg 34 stabil freigegeben ist (während eine nur tangierende Freigabe durch Getriebespiel wieder unterbrochen werden und dadurch zu Fehlfunktionen führen könnte).

Nachdem nun so die Stundenscheibe 24' (im Falle einer Zeigeruhr das Stundenrad 24 mit dem drehfest damit verbundenen Stundenzeiger) mittig in die Referenzstellung bewegt wurde, wird fortan der Sekundenmotor 17 solange betrieben, bis die Schranke 31 wieder durchgehenden Strahlenweg 34 aufweist und der Sekunden-Stellungsdetektor 45 in die Nullstellung zurückgesetzt wird. Nun stehen alle Zeiger in ihrer Referenzstellung, und fortan wird die Zeigerbewegung mitgezählt, um sie zunächst im Eilgang in eine durch die in der Funkuhr 12 empfangene und dekodierte absolute Zeitinformation eindrehen und danach aus dieser zeithaltend weiterbewegen zu können.

In Fig. 2 und in Fig. 3 ist gestrichelt die Wirkung einer manuell auslösbaren Stoppschaltung 49 vorgesehen, die im wesentlichen eine Überbrückung der Abfrage des Stunden-Stellungsdetektors 46 zur Folge hat. Dadurch wird bewirkt, daß das Stundenrad 24 bei erstmaligem Erreichen der Referenzstellung stehenbleibt, wenn der Strahlenweg 34 hinter dem eingangsseitigen Verspiegelungs-Loch 24' versperrt ist. Daraufhin führt die Abfrage der Schranke 31 noch zum Weiterdrehen dieser rückwärtigen Blendenscheiben bis zu koaxialen Stellung ihrer Öffnungen, so daß der Strahlenweg 34 zum rückwärtigen Spiegel 35 freigegeben ist. Im Falle einer Blendenausbildung durch die Räder eines Zeigerwerks stehen diese nun alle in der Referenzstellung, so daß die Sekunden-, Minuten- und Stundenzeiger in ihrer 12-Uhr-Stellung gesetzt werden können, ohne daß für diesen abschließenden Montagevorgang in der Uhrenfertigung das zuvor beschriebene vollständige Spiel der auch relativ zueinander richtig stehenden Räder beider Antriebsmotoren 17, 26 abgewartet werden muß. Diese Wartezeit bis zum Eindrehen in die Zeigersetz-Stellung kann sogar noch halbiert werden, wenn die rückwärtige Scheibe 28'' außer dem bisher berücksichtigten rückwärtigen Strahlenweg-Spiegel 35 einen weiteren (bzw. ein weiteres Loch) um 180° versetzt, also auf dem Kleinbodenrad 28 diametral gegenüber, aufweist. Denn dann ist bei in der Referenzstellung stillgesetztem Stundenrad 24 der Strahlenweg 34 nicht spätestens nach zwei vollständigen Umläufen des Minutenrades freigegeben, sondern schon jeweils nach einem Umlauf. Nach dem Zeigersetzen wird diese Überbrückungsfunktion der Stoppschaltung 49 wieder aufgehoben, und die Blendenlochscheiben bewegen sich in die relativ zueinander durch die Uhrwerkskinematik vorgegebene Referenzstellung, wie oben erläutert.

## Patentansprüche

1. Werk (11) mit Einrichtung zur Detektion und Korrektur einer Anzeigestellung, insbesondere der Zeigerstellung einer Funkuhr (12), mit einer Reflexstrahlungs-Schranke -Schranke (31) im Strahlenweg (34) von - mit den Anzeigeorganen drehgekoppelten - Lochscheiben, von denen eine Scheibe (24) einstrahlungsseitig eine durch ein Loch (24') unterbrochene Verspiegelung (37) aufweist und eine weitere Scheibe (28) mit einem Loch (28') einem rückwärtigen Spielgel (35) zugeordnet ist,
**dadurch gekennzeichnet,**
daß die gelochte einstrahlungsseitige Verspiegelung (37) auf einer am Anfang des Strahlenweges (34) angeordneten Stundenscheibe (24") ausgebildet ist, die unabhängig von Minuten- (22"), Sekunden- (15") und Zwischen- (16") -Lochscheiben und von einer Kleinboden-Lochscheibe (28") bewegbar ist, welche getrieblich mit einander gekoppelt sind, wobei zwischen der Stunden-Lochscheibe (24") und der Kleinboden-Lochscheibe (28'') die Minuten-, Sekunden- und Zwischen-Lochscheiben (22"), (15"), (16") mit dem oder vor dem rückwärtigen Umlenk-Spiegel (35) des Strahlenweges (34) angeordnet sind.

2. Werk nach Anspruch 1,
dadurch gekennzeichnet,
daß die Stunden-, Minuten- und Sekundenscheiben (24'',22'',15'') als Räder konzentrisch hintereinander angeordnet sind und danach das zwischen einem Motor (17) und dem Sekundenrad (15) eingeschaltete Zwischenrad (16) sowie das zwischen dem Sekundenrad (15) und dem Minutenrad (22) eingeschaltete Kleinbodenrad (28) exzentrisch bezüglich der Zeigerwerks-Achse (10) angeordnet sind.

3. Werk nach einem der vorangehenden Ansprüche,
dadurch gekennzeichnet,
daß zwei um eine halbe Bewegungsperiode gegeneinander versetzte rückwärtige Löcher (28') in dem bzw. Spiegel (35) an dem Kleinbodenrad (28) vorgesehen sind.

4. Werk nach einem der vorangehenden Ansprüche,
dadurch gekennzeichnet,
daß ein zu Betriebsbeginn wirksamer Einzelpulsgeber (44) zur Auslösung jeweils eines Antriebspulses (41) zufällig gegebener Polarität für Motore (17,26) in der Bauform bipolarer Schrittmotore vorgesehen ist.

5. Werk nach einem der vorangehenden Ansprüche,
dadurch gekennzeichnet,
daß bei Erscheinen eines Reflexsignales (38) am Ausgang der Schranke (31) bei der Inbetriebnahme zunächst ein auf das Minutenrad (22) wirkende Motor (17) angesteuert und danach bei Verschwinden des Reflexsignales (38) ein anderer Motor (26) für Bewegung des Stundenrades (24) angesteuert wird, bis ein Reflex an der Eingangsverspiegelung (37) auftritt, um einen Stundenstellungsdetektor (46) auf Null rückzusetzen und das Stundenrad (24) in der dann erreichten Referenzstellung stehenzulassen, wenn das Reflexsignal (38) wieder verschwindet.

6. Werk nach Anspruch 5,
dadurch gekennzeichnet,
daß nach Erreichen des Stundenblendenloches (24') in cer Eingangs-Verspiegelung (37) und Nullsetzen des Stundenstellungsdetektors (46) der Motor (17) für die getrieblich gekoppelten weiteren Lochblenden solange betrieben wird, bis wieder ein Reflexsignal (38) erscheint, das dann den dem weiteren Motor (17) zugeordneten Stellungsdetektor (45) in der nun erreichten Referenzstellung Null setzt.

7. Werk nach Anspruch 5 oder 6,
dadurch gekennzeichnet,
daß der Motor (26) das Stundenrad (24) über ein Untersetzungsgetriebe (27) antreibt und in der Referenzstellung erst abgeschaltet wird, wenn etwa der Mittenbereich des Stunden-Loches (24') im Strahlenweg (34) liegt.

8. Werk nach einem der vorangehenden Ansprüche,
dadurch gekennzeichnet,
daß der Motor (26) für die Bewegung des Stundenscheiben-Loches (24') erst abgeschaltet wird, wenn die Referenzstellung nach Durchfahren eines vollen Bewegungs-Zyklus erreicht ist.

## Claims

1. Mechanism (11) with device for the detection and correction of an indicated position, in particular the position of the hands of a radio timepiece (12), with a reflex radiation barrier (31) in the ray path (34) of apertured discs - rotary coupled with the indicating components - of which one disc (24) has on the irradiation side a metal coating (37) interrupted by an aperture (24') and another disc (28) with an aperture (28') is associated with a rear mirror (35),
**characterized in that**
the apertured metal coating (37) on the irradiation side is formed on an hour disc (24'') located at the beginning of the ray path (34), this hour disc (24'') being movable independently of minute (22''), seconds (15'') and intermediate (16'') apertured discs and of a third wheel apertured disc (28''), which are coupled with one another by gears, whereby between the hour apertured disc (24'') and the third wheel apertured disc (28'') the minute, seconds and intermediate apertured discs (22''), (15''), (16'') are arranged with or in front of the rear deviation mirror (35) of the ray path (34).

2. Mechanism according to Claim 1,
characterized in that
the hour, minute and seconds discs (24'', 22'', 15'') are concentrically arranged one behind the other as wheels and then the intermediate wheel (15) inserted between a motor (17) and the seconds wheel (15) as well as the third wheel (28) inserted between the seconds wheel (15) and the minute wheel (22) are arranged eccentrically in relation to the axis (10) of the motion-work.

3. Mechanism according to one of the preceding claims,
characterized in that
two rear apertures (28') displaced in relation to one another by one half movement period are provided in the mirror (35) on the third wheel (28).

4. Mechanism according to one of the preceding claims,
characterized in that
a single pulse generator (44) is provided which is effective at the start of operation for respectively releasing a driving pulse (41) of the incidentally prevailing polarity for motors (17, 26) in the structural form of bipolar stepping motors.

5. Mechanism according to one of the preceding claims,
characterized in that
with the appearance of a reflex signal (38) at the output of the barrier (31) on initial operation, first of all a motor (17) acting on the minute wheel (22) is activated and then, with the disappearance of the reflex signal (38), another motor (26) is activated for movement of the hour wheel (24) until a reflex occurs at the input metal coating (37) so as to reset at zero an hour position detector (46) and to leave the hour wheel (24) in the reference position then reached when the reflex signal (38) disappears again.

6. Mechanism according to Claim 5,
characterized in that
after reaching the hour diaphragm aperture (24') in the input metal coating (37) and zero-setting of the hour position detector (46), the motor (17) for the gear-coupled additional diaphragms is operated until a reflex signal (38) again appears, which then sets at zero the position detector (45) associated with the other motor (17) in the reference position now reached.

7. Mechanism according to Claim 5 or 6,
characterized in that
the motor (26) drives the hour wheel (24) by way of a reduction gear (27) and is only switched off in the reference position when for instance the central area of the hour aperture (24') lies in the ray path (34).

8. Mechanism according to one of the preceding claims,
characterized in that
the motor (26) for the movement of the hour disc aperture (24') is only switched off when the reference position is reached after passing through a complete movement cycle.

## Revendications

1. Mécanisme (11) avec dispositif de détection et de correction d'une position d'affichage, en particulier de la position des aiguilles d'une horloge radio (12), avec une barrière de rayonnement réfléchi (31) dans le parcours des rayons (34) de disques perforés - accouplés en rotation avec les organes d'affichage -, dont un disque (24) présente côté arrivée du rayonnement un dépôt de couches réfléchissantes (37), interrompu par un trou (24') et un autre disque (28) avec un trou (28') est associé à un miroir (35) arrière,
caractérisé
en ce que le dépôt de couches réfléchissantes (37) perforé, côté arrivée du rayonnement, est formé sur un disque des heures (24"), placé au début du parcours des rayons (34), qui est déplaçable indépendamment des disques perforés des minutes (22"), des secondes (15") et intermédiaire (16") et d'un disque perforé de fond (28"), qui sont couplés entre eux en transmission, entre le disque perforé des heures (24") et le disque perforé de fond (28"), les disques perforés des minutes, des secondes et intermédiaire (22", 15", 16") étant placés avec ou devant le miroir de déviation arrière (35) du parcours de rayon (34).

2. Mécanisme selon la revendication 1,
caractérisé
en ce que les disques des heures, des minutes et des secondes (24", 22", 15") sont placés concentriquement l'un derrière l'autre en tant que roues et ensuite la roue intermédiaire (16), montée entre un moteur (17) et la roue des secondes (15) ainsi que la petite moyenne (28) montée entre la roue des secondes (15) et la roue des minutes (22), est excentrée par rapport à l'axe (10) du mécanisme des aiguilles.

3. Mécanisme selon l'une des revendications précédentes,
caractérisé
en ce que deux trous (28') arrière, décalés l'un par rapport à l'autre d'une demi-période de déplacement, sont prévus dans le miroir (35) ou sur la petite moyenne (28).

4. Mécanisme selon l'une des revendications précédentes,
caractérisé
en ce qu'un capteur d'impulsions individuel (44), opérant au début du fonctionnement, est prévu pour le déclenchement d'une impulsion d'entraînement (41) de polarité donnée aléatoirement pour des moteurs (17, 26), sous la forme de moteurs pas pas bipolaires.

5. Mécanisme selon l'une des revendications précédentes,
caractérisé
en ce qu'en cas d'apparition d'un signal de réflexion (38), à la sortie de la barrière (31), lors de la mise en service, un moteur (17), agissant sur la roue des minutes (22) est d'abord commandé et ensuite, lors de la disparition du signal de réflexion (38), un autre moteur (26) est commandé pour le déplacement de la roue des heures (24), jusqu'à ce qu'un reflet se manifeste sur les couches réfléchissantes d'entrée (37), afin de replacer sur zéro un détecteur de position des heures (46) et pour laisser la roue des heures (24) dans la position de référence atteinte alors, lorsque le signal de réflexion (38) disparaît à nouveau.

6. Mécanisme selon la revendication 5,
caractérisé
en ce que lorsque le trou de diaphragme des heures (24') est atteint dans les couches réfléchissantes d'entrée (37) et après mise à zéro du détecteur de position des heures (46), le moteur (17) pour les autres diaphragmes couplés en transmission, fonctionne jusqu'à ce qu'à nouveau apparaisse un signal de réflexion (38), qui place ensuite sur zéro le détecteur de position (45), associé à l'autre moteur (17), dans la position de référence atteinte alors.

7. Mécanisme selon la revendication 5 ou 6,
caractérisé
en ce que le moteur (26) entraîne la roue des heures (24) par un démultiplicateur (27) et n'est coupé dans la position de référence que lorsque la zone centrale du trou des heures (24') se situe dans le parcours des rayons (34).

8. Mécanisme selon l'une des revendications précédentes,
caractérisé
en ce que le moteur (26) n'est coupé, pour le déplacement du trou du disque des heures (24'), que lorsque la position de référence est atteinte après traversée d'un cycle complet de déplacement.
